# EUROPÄISCHE PATENTSCHRIFT

(11) **EP 0 375 894 B1**
(45) Veröffentlichungstag und Bekanntmachung des Hinweises auf die Patenterteilung: **22.04.1992**
(21) Anmeldenummer: 89120659.1
(22) Anmeldetag: 08.11.1989
(51) Int. Cl.: C10J 3/86, F22B 1/18

(54) **Verfahren und Strahlungskühler zur Strahlungskühlung eines aus einem Vergasungsreaktor austretenden Produktgasmengenstromes**
Process and radiation cooler for the radiation cooling of a product gas flow from a gasification reactor
Procédé et appareil pour refroidir par rayonnement une production de flux de gaz sortant d'un réacteur de gazéification

(30) Priorität: 30.12.1988 DE 3844347
(43) Veröffentlichungstag der Anmeldung: 04.07.1990
(73) Patentinhaber: Krupp Koppers GmbH, 45143 Essen (DE)
(72) Erfinder: Richard, Hans-Günter, Dr., D-4000 Düsseldorf-Benrath (DE); Wilmer, Gerhard, D-4320 Hattingen (DE)

(56) Entgegenhaltungen:
- EP-A- 0 223 912
- FR-A- 2 500 470

## Beschreibung

Die Erfindung betrifft ein Verfahren zur Strahlungskühlung eines aus einem Vergasungsreaktor, insbesondere aus einem Vergasungsreaktor der Kohledruckvergasung, austretenden, mit Partikeln beladenen Produktgasmengenstromes in einem zylindrischen Strahlungskühler mit Strahlungskühlmantel. Die Erfindung betrifft fernerhin einen für das Verfahren eingerichteten Strahlungskühler. Es versteht sich, daß der Strahlungskühler ein entsprechendes Gehäuse aufweist. Der Strahlungskühlmantel und weitere im Rahmen der Erfindung behandelte Strahlungskühlwände bestehen in bekannter Weise aus Flossenwänden oder ähnlichen, z. B. kastenförmigen Konstruktionen. Im allgemeinen sind die Strahlungskühlwände und der Strahlungskühlmantel zum Zwecke der Abreinigung mit Klopfeinrichtungen oder dergleichen versehen. Bei den in einem Vergasungsreaktor ablaufenden Reaktionen zwischen dem Brennstoff, beisielsweise feinzerteilter Kohle oder anderen Kohlenstoffträgern, und den Vergasungsmitteln wie Sauerstoff und gegebenenfalls Wasserdampf stellen sich Vergasungsendtemperaturen von ca. 1.200 bis 1.700° C ein. Regelmäßig führt ein Produktgasstrom, der aus einem solchen Vergasungsreaktor austritt, Aschepartikel mit, die bei diesen Temperaturen zu Anbackungen an den Produktgasstrom führenden Wänden, Wärmetauscherwänden und Strahlungskühlwänden neigen. Die Strahlung eines solchen Produktgasstromes ist ein Gas- und Partikelstrahlung.

Bei dem bekannten Verfahren, von dem die Erfindung ausgeht (DE-A-37 25 424), ragen im Bereich des Strahlungskühlmantels in den Produkt gasmengenstrom radiale Strahlungskühlwände hinein. Das vergrößert zwar die Wärmeübergangsflächen, die erreichte Strahlungskühlung ist jedoch verbesserungsbedürftig. Für eine vorgegebene Kühlleistung ist im Rahmen der bekannten Maßnahmen ein wenig kompakter, großvolumiger Strahlungskühler erforderlich.

Demgegenüber liegt der Erfindung die Aufgabe zugrunde, ein Verfahren anzugeben, welches sich durch wesentlich verbesserte Strahlungskühlung auszeichnet und es erlaubt, mit gegenüber den bekannten Maßnahmen verhäitnismäßig kompakten Strahlungskühlern zu arbeiten. Der Erfindung liegt fernerhin die Aufgabe zugrunde, einen Strahlungskühler anzugeben, der für das erfindungsgemäße Verfahren besonders geeignet ist.

Zur Lösung dieser Aufgabe lehrt die Erfindung, daß der Produktgasmengenstrom durch mit Abstand von dem Strahlungskühlmantel angeordnete zylindrische Strahlungskülwände in konzentrische Zylinderschichtströme aufgeteilt wird, deren Schichtdiche für einen hohen Strahlungswärmeaustausch eingereichtet wird, und daß die den Strahlungskühlwänden zuströmenden Bereiche des Produktgasmengenstromes in einem Vorkühlbereich auf eine das Anbacken der Partikel ausreichend ausschließende Temperatur herabgekühlt werden. Im allgemeinen befindet sich der Vorkühlbereich zwischen dem Produktgaseintritt und den zylindrischen Strahlungskühlwänden. Der Vorkühlbereich kann jedoch auch dem Strahlungskühler vorgeschaltet sein. Er kann in beiden Fällen besondere Prall- und/oder Beruhigungsflächen aufweisen.

Der Merkmal, daß die Schichtdicke des strömenden Produktgases in den Zylinderschichtströmen für einen hohen Strahlungswärmeustausch eingerichtet ist, ist physikalisch bestimmt: In diesem Zusammenhang ist zunächst zu betonen, daß zur Strahlung eines Gases die angeregten Moleküle und bei Anwesenheit von Partikeln auch die Partikel beitragen. Im Bereich dünner Gasschichten des Produktgases gilt die Regel, daß der Strahlungswärmeaustausch mit zunehmenden Dicke der Gasschicht monoton zunimmt. Dünne Gasschichten sind solche, in denen der Staubgehalt und das Gas selbst im Strahlungswärmeaustausch zwischen einer Wand und der Gasschicht noch keine störende Abschirmung für den Strahlungswärmeübergang bewirken. Im Bereich dicker Gasvolumina wirken die zwischen wandfernen Gasschichten des Produktgases und der Wand, mit der der Strahlungswärmeaustausch stattfindet, liegenden Gasschichten wie Strahlungsschirme. Die Wärmeauskupplung durch Strahlungsaustausch zwischen Gas und Wand nimmt insoweit mit zunehmender Dicke des Gasvolumens ab, da die wandferneren Gasschichten durch das Gas selbst und die Partikel abgeschirmt werden. Superponiert man beide Phänomene, so führt dieses zu dem Ergebnis, daß der Strahlungswärmeaustausch mit zunehmender Schichtdicke für dünne Gasschichten zunimmt, während er für dicke Gasschichten mit zunehmender Dicke abnimmt. Daraus folgt, daß es eine Schichtdicke geben muß, bei der der Strahlungswärmeaustausch maximal wird. Wegen anderer physikalischer Parameter, die schwanken, stellt sich ein solcher Schichtdickenbereich ein. Die maximale Schichtdicke läßt sich für ein vorgegebenes Produktgas experimentell unschwer ermitteln. Das Merkmal "für einen hohen Strahlungswärmeautausch eingerichtet" meint im Rahmen der Erfindung, daß die Schichtdicke von dem so ermittelten Wert nicht störend weit entfernt sein soll.

Die vorstehend erläuterten Zusammenhänge mit ihrem Optimierungsgergebnis in bezug auf die Schichtdicke lassen sich mit dem folgenden thermodynamischen Ansatz verstehen. Zunächst wird der Wärmeaustausch durch Strahlung zwischen einer isothermen, homogenen dünnen Gasschicht und einer Kühlfläche unter Vernachlässigung der Transmissionsverluste im betrachteten Gaselement behandelt. Der Strahlungswärmeaustausch zwischen Gas und Wand kann näherungsweise als Strahlungsaustausch zweier Platten aufgefaßt werden:${\text{q}}^{̇} {\text{˝ = εσ(T⁴}}_{\text{gas}} {\text{- T⁴}}_{\text{wand}} \text{)}$ mit
- q̇˝: : Wärmestromdichte durch Strahlungsaustausch
- ε: : Gesamtemissionsgrad
- σ: : Strahlungskonstante für den schwarzen Strahler
- T: : Temperaturen des Gases bzw. der Wand

Der Gesamtemissionsgrad ε berechnet sich aus dem Emissionsgrad der Gasschicht und dem der Wand. Der Emissionsgrad der Gasschicht kann näherungsweise bestimmt werden zu${\text{ε}}_{\text{gas}} \text{= 1 - exp (- k δ)}$ mit:
- k: : Extinktionskoeffizient
- δ: : Dicke der Gasschicht

Der Extinktionskoeffizient setzt sich näherungsweise additiv aus den Beiträgen des Staubes und der stralenden Gaskomponenten zusammen:${\text{k = k}}_{\text{staub}} {\text{+ k}}_{\text{CO2}} {\text{+ k}}_{\text{H2O}} {\text{+ k}}_{\text{CO}} \text{+ ...}$

Der Extinktionskoeffizient des Staubes ist abhängig von der Stauboberfläche, ihrem Absorptionsvermögen und der Beladung. Für die Wärmestromdichte ergibt sich damit insgesamt die Beziehung:

Sie zeigt die funktionelle Abhängigkeit des Strahlungswärmeaustrausches zwischen Gas und Wand von der Dicke der Gasschicht. Daraus folgt, daß für dünne Gasschichten der Strahlungswärmeaustausch mit zunehmender Dicke der Gasschicht monoton zunimmt.

Die nächste Betrachtung behandelt eine dicke Gasschicht als Ansammlung mehrerer dünner Gasschichten: Man denke sich eine Gasschicht aus verschiedenen einzelnen Schichten mit der Dicke 1/k parallel zur Wand aufgebaut, wobei die der Wand am nächsten liegende mit 1, die entfernteste mit n bezeichnet werde. Alle einzelnen Schichten stehen miteinander im Strahlungsaustausch. Es zeigt sich, daß der Transmissionsgrad τ , das ist der Anteil der Strahlung, der auf dem optischen Wege vom strahlenden Gaselement zur Wand nicht absorbiert wird, stark von der Dicke der durchstrahlten Gasschicht abhängt. Der Transmissionsgrad τ zwischen der i-ten Gasschicht und der Wand berechnet unter Vernachlässigung der Transmissionsverluste in der i-ten Gasschicht selbst zu

Die Tabelle zeigt den Transmissionsgrad τ zwischen der Wand und den sieben wandnächsten Gasschichten. Aus ihr folgt, daß nur die ersten drei wandnächsten Schichten in einem effiktiven Strahlungsaustausch mit der Wand stehen. Strahlung von wandfernen Schichten stehen nur im Strahlungsaustausch mit ihren benachbarten Gasschichten. Die wandfernen Gasschichten können ihre Wärme der Wand nicht durch direkten Strahlungswärmeaustausch abgeben, sondern nur, indem sie mit wandnäheren Gasschichten Strahlung austauschen. Diese tauschen wieder mit der nächsten wandnäheren Gasschicht Strahlung aus bis zu den wandnahen Gasschichten, die unmittelbar auf die Wand strahlen. Anders ausgedrückt wirken die zwischen den wandfernen Gasschichten und der Wand selbst liegenden Gasschichten wie Strahlungsschirme. Daraus folgt. daß die Wärmeauskopplung durch Strahlungsaustausch zwischen Gas und Wand mit zunehmender Dicke der Gasschicht abnimmt, da die wandferneren Gasschichten stärker von der Wand abgeschirmt werden.

Die Zusammenfassung beider Betrachtungen für dünne und für dicke Schichtdicken führt zu den unterschiedlichen Ergebnissen, daß der Strahlungswärmeaustausch mit zunehmender Schichtdicke für dünne Gasschichten zunimmt, während er für dicke Gasschichten abnimmt. Daraus folgt, daß es einen Schichtdickebereich gibt, bei dem der Strahlungswärmeaustausch maximal wird.

Aus den obigen Betrachtungen läßt sich dieser Wert nicht unmittelbar bestimmen. Der Optimalwert δ wird gewählt als der doppelte Betrag der Gasschichtdicke, bei der der Emissionsgrad etwa 0,86 beträgt.

Die mathematische Abhängigkeit läßt sich ausdrücken:$\text{δ =} \frac{\text{4}}{\text{k}} \text{=} \frac{\text{4}}{{\text{k}}_{\text{staub}} {\text{+ k}}_{\text{CO2}} {\text{+ k}}_{\text{H2O}} {\text{+ k}}_{\text{CO}} \text{+ ...}}$

Dieser Wert der gleichzeitig den radialen Abstand zwischen zwei einander zugeordneten Zylindermänteln des erfindungsgemäßen Strahlungskühlers festgelegt, wird gewählt, damit auch noch das in der Mitte zwischen zwei Zylindermänteln strömende Gas mit der Wand der Zylindermäntel im Wärmeaustausch durch Gas- und Partikelstrahlung steht. Ein so ausgelegter Strahlungskühler hat dann die minimale Wärmeübertragungsfläche. Ein Bereich zwischen dem 0,5- und 3.0fachen des oben genannten Optimalwertes führt noch zu vorteilhaft geringen Wärmeübertragungsflächen.

Im einzelnen bestehen im Rahmen der Erfindung mehrere Möglichkeitin der weiteren Ausbildung und Gestaltung. Grundsätzlich sollte das erfindungsgemäße Verfahren so geführt werden, daß der Produktgasmengenstrom in Zylinderschichtströme aufgeteilt wird, die hauptsächlich aus im Sinne des Wärmeaustausches durch Strahlung zwischen einem Gas und einer Wand wandnahen, dünnen Teilschichten bestehen. Ein bevorzugte Ausführungsform der Erfindung, die sich besonders bewährt hat, wenn es sich um ein Produktgas aus der Kohledruckvergasung handelt, ist dadurch gekennzeichnet, daß der Produktgasmengenstrom in Zylinderschichtströme aufgeteilt wird, deren Schichtdicke etwa dem doppelten Betrag der Dicke einer Schicht entspricht, die einen Emissionsgrad von etwa 0,86 aufeweist. Um sicherzustellen, daß kein störendes Anbacken der Aschepartikel stattfindet lehrt die Erfindung, daß die zentralen Bereiche des Produktgasmengenstromes weiter stromabwärts mit den zylindrischen Strahlungskühlwänden in Kontakt gebracht werden als die zum Strahlungskühlmantel hin nach außen anschließenden Bereiche. Stets empfiehlt es sich, den Produktgasmengenstrom mit einem von Querströmungen möglichst freien Strömungsprofil zu führen. Dabei kann die Strömungsform insgesamt sowohl laminarals auch turbulent eingestellt sein.

Das erfindungsgemäße Verfahren erlaubt eine sehr kompakte Bauweise der entsprechenden Strahlungskühler. In diesem Zusammenhang ist Gegenstand der Erfindung auch ein Strahlungskühler, der für die Durch führung des beschriebenen Verfahrens besonders geeignet ist. Zu seinem grundsätzlichen Aufbau gehören, neben dem Gehäuse, ein zylindrischer Strahlungskühlmantel, ein in der Zylinderachse angeordneter Produktgaseintritt sowie ein koaxial dazu angeordneter Austritt für das strahlungsgekühlte Produktgas, wobei im Bereich des Strahlungskühlmantels zusätzliche Strahlungskühlwände angeordnet sind. Der erfindungsgemäße Strahlungskühler ist dabei dadurch gekennzeichnet, daß dis zusätzlichen Strahlungskühlwände als zylindrische Strahlungskühlwände ausgeführt und in Strömungsrichtung des Produktgases nach einem Vorkühlbereich konzentrisch zueinander sowie mit Zylinderschichtströme bildenden radialem Abstand von dem Strahlungskühlmantel und voneinander angeordnet sind. Nach bevorzugter Ausführungsform der Erfindung ist dabei der Vorkühlbereich als im wesentlichen rotationsparabolischer, einbautenfreier Raum ausgebildet, der an den Produktgaseintritt anschließt und stromabwärts parabelförmig enger wird sowie von dem Strahlungskühlmantel umgeben ist, wobei die zylindrischen Strahlungskühlwände mit ihren Anströmkanten nach Maßgabe der parabolischen Form an den Vorkühlbereich anschließen. Es versteht sich, daß der Strahlungskühlmantel sowie die zylindrischen Strahlungskühlwände im übrigen in Strömungsrichtung des Produktgases eine nach den Gesetzen der Strahlungskühlung ausgelegte Länge aufweist, so daß das Produktgas ausreichend weit herabgekühlt wird. Der Strahlungswärmeaustausch ist dann im Sinne der Erfindung besonders groß, wenn die zylindrischen Strahlungskühlwände von dem Strahlungskühlmantel einen Abstand aufweisen, der das 0,5-fache bis das 3-fache der im Anspruch 3 angegebenen Schichtdicke ausmacht. Im allgemeinen wird man die Strahlungskühlwände konzentrisch und äquidistant anordnen, wobei der so definierte Abstand auch mit dem Abstand der entsprechenden Strahlungskühlwand von dem Strahlungskühlmantel entspricht. Die Abstände können vorteilhaft jedoch auch zur Mittelachse des Strahlungskühlers größer werden, so daß an allen Strahlungskühlwänden gleich großer Wärmeaustausch stattfindet. Anders ausgedrückt fließen in den Zylinderschichtströmen praktisch gleich große Teilmengenströme.

Im folgenden wird die Erfindung anhand einer lediglich ein Ausführungsbeispiel darstellen Zeichnung ausführlicher erläutert. Es zeinen:
Fig. 1 einen Ausschnitt aus einem Strahlungskühler, der für das erfindungsgemäße Verfahren eingerichtet ist,
Fig. 2 einen Ausschnitt aus einer anderen Ausführungsform eines solchen Strahlungskühlers.

Der Strahlungskühler nach Fig. 1 ist grundsätzlich zylindrisch aufgebaut und besitzt einen zylindrischen Strahlungskühlmantel 1, der auf bekannte Weise in ein entsprechendes Gehäuse eingebaut ist. In der Zylinderachse ist auch der Produktgaseintritt 2 angeordnet, koaxial dazu befindet sich, nicht gezeichnet, der Austritt für das strahlungsgekühlte Produktgas. Im Bereich des Strahlungskühlmantels 1 sind zusätzliche Strahlungskühlwände angeordnet. Sie sind als zylindrische Strahlungskühlwände 3 ausgebildet und in Strömungsrichtung des Produktgases nach einer Vorkühlzone 4 konzentrisch zueinander angeordnet, und zwar mit Zylinderschichtströme bildenden radialem Abstand A von dem Strahlungskühlmantel 1 und voneinander. Der Vorkühlbereich 4 ist im Ausführungsbeispiel als im wesentlichen rotationsparabolischer, einbautenfreier Raum ausgebildet. Er schließt an den Produktgaseintritt 2 an und wird stromabwärts parabelförmig enger. Er ist von dem Strahlungskühlmantel 1 umgeben, so daß die Vorkühlung durch ausreichend langen Strömungsweg erreicht wird. Die zylindrischen Strahlungskühlwände 3 sind mit ihren Anströmkanten 5 nach Maßgabe der parabolischen Form an den Vorkühlbereich 4 angeschlossen. Man erreicht so, daß der Produktgasmengenstrom durch die zylindrischen Strahlungskühlwände 3 in konzentrische Zylinderschichtströme aufgeteilt wird, und zwar wird deren Schichtdicke für einen hohen Strahlungswärmeaustausch eingerichtet. Die den Strahlungskühlwänden 3 zuströmenden Bereiche des Produktgasmengenstromes werden in den Vorkühlbereich 4 auf eine das Anbacken der Partikel ausreichend ausschließende Temperatur herabgekühlt.

Fig. 2 zeigt einen anders gestalteten Strahlungskühler zur Durchführung des erfindungsgemäßen Verfahrens im Ausschnitt. Der die konzentrischen Strahlungskühlwände 3 umgebende Strahlungskühlmantel ist nicht dargestellt. Mit 3 sind hier zwei benachbarte, im beschriebenen Abstand A voneinander angeordnete konzentrische und zylindrische Strahlungskühlwände bezeichnet und beispielhaft für eine größere Anzahl dargestellt. Alle konzentrischen Strahlungskühlwände 3 beginnen in gleicher Höhe in dem Vergasungsreaktor und werden vom heißen Produktgas umströmt. Um zu verhindern, daß die Stirnflächen der Strahlungskühlwände 3 durch aufprallende teigige Partikel verbacken, ist den eigentlichen Wärmeübertragungsflächen 3 jeweils eine Prall- und/oder Beruhigungsfäche 6 bzw. 7 vorgeschaltet, deren Aufgabe im wesentlichen nicht Wärmeübertragung, sondern das Auffangen der teigigen Partikel und die Beruhigung der Gasströmung vor dem Eintritt in die Zwischenträume zwischen den Strahlungskühlwänden 3 ist. Die Prallflächen 6 oder Beruhigungsflächen 7 sind den Wärmeübertragungsflächen fluchten vorgelagert und können mechanisch mit diesen verbunden oder ein Verlängerungsteil von diesen sien. Sie können mechanisch oder pneumatisch von anhalftenden Partikeln abgereinigt werden. Vorteilhafter ist es jedoch, durch Bestampfen mit feuerfestem Material ihre Wärmeleitfähigkeit so zu verringern, daß die aufprallenden Parikel im heißen Produktgasstrom noch eine Oberflächentemperatur besitzen, die sie als flüssige Schlacke abtropfen läßt. Das bedingt, daß die Prallflächen bzw. Beruhigungsflächen 6 bzw. 7 in einer solchen Höhe in dem Vergasungsreaktor beginnen, in der diese Partikel noch genügend flüssig sind.

## Patentansprüche

1. Verfahren zur Strahlungskühlung eines aus einem Vergasungsreaktor, insbesondere aus einem Vergassungsreaktor der Kohledruckvergasung, austretenden, mit Partikeln belandenen Produktgasmengenstromes in einem zylindrischen Strahlungskühler mit Strahlungskühlmantel, **dadurch gekennzeichnet**, daß der Produktgasmengenstrom durch mit Abstand von dem Strahlungskühlmantel angeordnete zylindrische Strahlungskühlwände in konzentrische Zylinderschichtströme aufgeteilt wird, deren Schichtdicke für einen hohen Strahlungswärmeaustausch eingerichtet wird, und daß die den Strahlungskühlwändenzuströmenden Bereiche des Produktgasmengenstromes in einem Vorkühlbereich auf eine das Anbacken der Partikel austreichend ausschließen de Temperatur herabgekühlt werden.

2. Verfahren nach Anspruch 1, dadurch gekennzeichnet, daß der Produktgasmengenstom in Zylinderschichtströme aufgeteilt wird, die hauptsächlich aus im Sinne des Wärmeaustausches durch Strahlung zwischen einem Gas und einer Wand wandnahen, dünnen Teilschichten bestehen.

3. Verfahren nach einem der Ansprüche 1 oder 2, dadurch gekennzeichnet, daß der Produktgasmengenstrom in Zylinderschichtströme aufgeteilt wird, deren Schichtdicke etwa dem doppelten Betrag der Dicke einer Schicht entspricht, die einen Emissionsgtrad von etwa 0,86 aufweist.

4. Verfahren nach einem der Ansprüche 1 bis 3, dadurch gekennzeichnet, daß die zentralen Bereiche des Produktgasmengenstromes weiter stromabwärts mit den zylindrischen Strahlungskühlwänden in Strahlungswärmeaustausch treten als die zum Strahlungskühlmantel hin nach außen anschließenden Bereiche.

5. Verfahren nach einem der Ansprüche 1 bis 4, dadurch gekennzeichnet, daß der Produktgasmengenstrom in einem von Querströmungen möglichst freien Strömungsprofil geführt wird.

6. Strahlungskühler für die Durchführung des Verfahrens nach einem der Ansprüche 1 bis 5, - mit zylindrischem Strahlungskühlmantel, in Richtung der Zylinderachse angeordnetem Produktgaseintritt sowie koaxial dazu angeordnetem Austritt für das strahlungsgekühlte Produktgas, wobei im Bereich des Strahlungskühlmantels zusätzliche Strahlungskühlwände angeordnet sind, **dadurch gekennzeichnet**, daß die zusätzlichen Strahlungskühlwände als zylindrische Strahlungskühlwände (3) ausgebildet und in Strömungsrichtung des Produktgases nach einem Vorkühlbereich (4) konzentrisch zueinander sowie mit Zylinderschichtströme bildenden radialem Abstand (A) von dem Strahlungskühlmantel (1) und voneinander angeordnet sind.

7. Strahlungskühler nach Anspruch 6, dadurch gekennzeichnet, daß der Vorkühlbereich (4) als im wesentlichen rotationsparabolischer, einbautenfreier Raum ausgebildet ist, der an den Produktgaseintritt (2) anschließt und stromabwärts parabelförmig enger wird sowie von dem Strahlungskühlmantel (1) umgeben ist, und daß die zylindrischen Strahlungskühlwände (3) mit ihren Anströmkanten (5) nach Maßgabe der parabolischen Form an den Vorkühlbereich (4) anschließen.

8. Strahlungskühler nach einem der Ansprüche 6 oder 7, dadurch gekennzeichnet, daß der Strahlungskühlmantel (1) sowie die zylindrischen Strahlungskühlwände (3) im übrigen in Strömungsrichtung des Produktgases eine nach den Gesetzen der Strahlungskühlung ausgelegte Länge aufweisen.

9. Strahlungskühler nach einem der Ansprüche 6 bis 8, dadurch gekennzeichnet, daß die zylindrischen Strahlungskühlwände (3) von dem Strahlungskühlmantel (1) und voneinander einen Abstand (A) aufweisen, der das 0,5-flach bis 3-flach der im Anspruch 3 angegebenen Schichtdicke ausmacht.

10. Strahlungskühler nach einem der Ansprüche 6 bis 9, dadurch gekennzeichnet, daß die Abstände (A) zwischen den zylindrischen Strahlungskühlwänden (3) äquidistant ausgeführt sind oder zur Mittelachse hin größer werden.

11. Strahlungskühler nach einem der Ansprüche 6 sowie 8 bis 10, dadurch gekennzeichnet, daß die zylindrischen Strahlungskühlwände (3) in gleicher Höhe innerhalb des Vergasungsreaktors beginnen.

12. Strahlungskühler nach einem der Ansprüche 6 bis 11, dadurch gekennzeichnet, daß den zylindrischen Strahlungskühlwänden (3) Prall- und/oder Beruhigungsflächen (6, 7) vorgeschaltet sind.

## Claims

1. Process for radiant cooling of a product gas mass flow, leaving a gasification reactor, in particular a gasification reactor for coal gasification under pressure, and laden with particles, in a cylindrical radiant cooler having a radiant cooling shell, characterized in that the product gas mass flow is divided by cylindrical radiant cooling walls, arranged at a spacing from the radiant cooling shell, into concentric cylindrical layer flows, whose layer thickness is adapted for a high rate of exchange of radiant heat, and that the product gas mass flow regions flowing to the radiant cooling walls are cooled down in a precooling region to a temperature which adequately precludes caking of the particles on the walls.

2. Process according to Claim 1, characterized in that the product gas mass flow is divided into cylindrical layer flows which consist mainly of thin part layers which are close to a wall in the sense of radiant heat exchange between a gas and a wall.

3. Process according to one of Claims 1 or 2, characterized in that the product gas mass flow is divided into cylindrical layer flows whose layer thickness corresponds approximately to the amount of twice the thickness of a layer having an emissivity of about 0.86.

4. Process according to one of Claims 1 to 3, characterized in that the central regions of the product gas mass flow undergo radiant heat exchange with the cylindrical radiant cooling walls further downstream than the outward-adjoining regions towards the radiant cooling shell.

5. Process according to one of Claims 1 to 4, characterized in that the flow profile of the product gas mass flow is as free from crossflows as possible.

6. Radiant cooler for carrying out the process according to one of Claims 1 to 5, having a cylindrical radiant cooling shell, a product gas inlet arranged in the direction of the cylinder axis and, arranged coaxially thereto, an outlet for the radiantly cooled product gas, additional radiant cooling walls being located in the region of the radiant cooling shell, characterized in that the additional radiant cooling walls are formed as cylindrical radiant cooling walls (3) and are arranged, downstream of a precooling region (4) as viewed in the direction of flow of the product gas, concentrically to one another and at a radial spacing (A), forming cylindrical layer flows, from the radiant cooling shell (1) and from one another.

7. Radiant cooler according to Claim 6, characterized in that the precooling region (4) is formed as an essentially rotationally parabolic space which is free of internals, adjoins the product gas inlet (2) and narrows parabolically in the downstream direction and is surrounded by the radiant cooling shell (1), and that the inlet flow edges (5) of the cylindrical radiant cooling walls (3) adjoin the precooling region (4) in accordance with the parabolic shape.

8. Radiant cooler according to one of Claims 6 or 7, characterized in that the radiant cooling shell (1) and the cylindrical radiant cooling walls (3) in other respects have, in the direction of flow of the product gas, a length designed in accordance with the laws of radiant cooling. .

9. Radiant cooler according to one of Claims 6 to 8, characterized in that the cylindrical radiant cooling walls (3) are at a spacing (A) from the radiant cooling shell (1) and from one another which amounts to 0.5 to 3 times the layer thickness indicated in Claim 3.

10. Radiant cooler according to one of Claims 6 to 9, characterized in that the spacings (A) between the cylindrical radiant cooling walls (3) are made equidistant or increase towards the central axis.

11. Radiant cooler according to one of Claims 6 and 8 to 10, characterized in that the cylindrical radiant cooling walls (3) start at the same height inside the gasification reactor.

12. Radiant cooler according to one of Claims 6 to 11, characterized in that impingement surfaces and/or steadying surfaces (6, 7) are provided upstream of the cylindrical radiant cooling walls (3).

## Revendications

1. Procédé de refroidissement par rayonnement d'un courant mixte de gaz produit chargé de particules sortant d'un réacteur de gazéification, en particulier d'un réacteur de gazéification pour la gazéification du charbon sous pression, dans un réfrigérant cylindrique par rayonnement comprenant une enveloppe de refroidissement par rayonnement, caractérisé en ce que le courant mixte de gaz produit est divisé, par des parois de refroidissement par rayonnement cylindriques disposées à distance de l'enveloppe de refroidissement par rayonnement, en courants en couches cylindriques concentriques, dont l'épaisseur de couche est ajustée en vue d'un fort échange de chaleur par rayonnement, et que les régions du courant mixte de gaz produit s'écoulant vers les parois de refroidissement par rayonnement sont refroidies dans une zone de prérefroidissement jusqu'à une température excluant suffisamment l'adhérence des particules.

2. Procédé suivant la revendication 1, caractérisé en ce que le courant mixte de gaz produit est divisé en courants en couches cylindriques qui consistent principalement en minces couches partielles proches de la paroi, dans le sens de l'échange de chaleur par rayonnement entre un gaz et une paroi.

3. Procédé suivant la revendication 1 ou 2, caractérisé en ce que le courant mixte de gaz produit est divisé en courants en couches cylindriques dont l'épaisseur de couche correspond à peu près au double de l'épaisseur d'une couche ayant un degré d'émission d'à peu près 0,86.

4. Procédé suivant l'une quelconque des revendications 1 à 3, caractérisé en ce que les régions centrales du courant mixte de gaz produit entrent plus en aval en échange de chaleur par rayonnement avec les parois de refroidissement par rayonnement cylindriques que les régions extérieures suivantes en allant vers l'enveloppe de refroidissement par rayonnement.

5. Procédé suivant l'une quelconque des revendications 1 à 4, caractérisé en ce que le courant mixte de gaz produit est guidé suivant un profil d'écoulement aussi exempt que possible d'écoulements transversaux.

6. Réfrigérant par rayonnement pour l'exécution du procédé suivant l'une quelconque des revendications 1 à 5, comprenant une enveloppe de refroidissement par rayonnement cylindrique, une admission de gaz produit disposée dans la direction de l'axe du cylindre, de même qu'une sortie pour le gaz produit refroidi par rayonnement qui y est coaxiale, des parois de refroidissement par rayonnement supplémentaires étant disposées dans la zone de l'enveloppe de refroidissement par rayonnement, caractérisé en ce que les parois de refroidissement par rayonnement supplémentaires ont la forme de parois de refroidissement par rayonnement cylindriques (3) et sont disposées, dans le sens de l'écoulement du gaz produit, en aval d'une zone de prérefroidissement (4), concentriquement l'une à l'autre et avec un espacement radial (A), entre elles et par rapport à l'enveloppe de refroidissement par rayonnement (1), qui établit des courants en couches cylindriques.

7. Réfrigérant par rayonnement suivant la revendication 6, caractérisé en ce que la zone de prérefroidissement (4) a la forme d'un espace en substance parabolique de rotation et exempt d'obstacles qui succède à l'admission de gaz produit (2) et va en diminuant paraboliquement vers l'aval tout en étant entouré par l'enveloppe de refroidissement par rayonnement (1) et que les parois de refroidissement par rayonnement cylindriques (3) aboutissent par leur bord d'attaque (5) à la zone de prérefroidissement (4) en conformité avec la forme parabolique.

8. Réfrigérant par rayonnement suivant la revendication 6 ou 7, caractérisé en ce que l'enveloppe de refroidissement par rayonnement (1), de même que les parois de refroidissement par rayonnement cylindriques (3) présentent, pour le reste, dans le sens de l'écoulement du gaz produit, une longueur conforme aux lois du refroidissement par rayonnement.

9. Réfrigérant par rayonnement suivant l'une quelconque des revendications 6 à 8, caractérisé en ce que les parois de refroidissement par rayonnement cylindriques (3) présentent entre elles et par rapport à l'enveloppe de refroidissement par rayonnement (1) un espacement (A) qui constitue 0,5 à 3 fois l'épaisseur de couche indiquée dans la revendication 3.

10. Réfrigérant par rayonnement suivant l'une quelconque des revendications 6 à 9, caractérisé en ce que les espacements (A) entre les parois de refroidissement par rayonnement cylindriques (3) sont les mêmes ou croissent en allant vers l'axe central.

11. Réfrigérant par rayonnement suivant l'une quelconque des revendications 6 et 8 à 10, caractérisé en ce que les parois de refroidissement par rayonnement cylindriques (3) commencent à la même hauteur à l'intérieur du réacteur de gazéification.

12. Réfrigérant par rayonnement suivant l'une quelconque des revendications 6 à 11, caractérisé en ce que les parois de refroidissement par rayonnement cylindriques (3) sont précédées de surfaces de rebond et/ou de stabilisation (6, 7).
